# EUROPÄISCHE PATENTSCHRIFT

(11) **EP 2 138 616 B1**
(45) Veröffentlichungstag und Bekanntmachung des Hinweises auf die Patenterteilung: **19.10.2011**
(21) Anmeldenummer: 08011414.3
(22) Anmeldetag: 24.06.2008
(51) Int. Cl.: D04H 18/00

(54) **Nadelbrett für eine Nadelmaschine**
Needle board for a needle machine
Planche à aiguilles pour une aiguilleteuse

(43) Veröffentlichungstag der Anmeldung: 30.12.2009
(62) Teilanmeldung aus: 11180560.2
(73) Patentinhaber: Oskar Dilo Maschinenfabrik KG, 69412 Eberbach (DE)
(72) Erfinder: Dilo, Johann Philipp, 69412 Eberbach (DE)
(74) Vertreter: Wächter, Jochen

(56) Entgegenhaltungen:
- EP-A- 1 391 546
- DE-B3-102005 034 144
- GB-A- 399 104
- US-A- 3 680 182

## Beschreibung

Die Erfindung betrifft ein Nadelbrett für eine Nadelmaschine, bei dem eine Mehrzahl von Nadeln in einem vorbestimmten Muster im Bereich der Grundplatte angeordnet ist und deren Spitzen aus der Grundplatte hervorragen.

Nadelmaschinen sind allgemein bekannt und beispielsweise in Lünenschloß und Albrecht: " "Vliesstoffe", Georg-Thieme-Verlag Stuttgart, 1982, S. 122 bis 129 beschrieben.

Die in einer solchen Nadelmaschine verwendeten Nadelbretter bestehen zumeist aus einer Grundplatte aus Aluminium, aus deren Bohrungen die Nadeln hervorstehen, und einer an ihrer Rückseite angebrachten, entsprechend gebohrten Kunststoffplatte, insbesondere aus einem Polyamid (Nylon), in deren Rückseite Nuten eingefräst sind, in die die Bohrungen münden. Die Nuten dienen zur Aufnahme der an den hinteren Enden der Nadeln abgebogenen Abschnitte der Nadelschäfte. Die Bohrungen in einem solchen Nadelbrett sind an die Schaftdurchmesser der vom Nadelbrett gehaltenen Nadeln eng angepasst, damit die Nadeln im Nadelbrett möglichst fest sitzen und im Gebrauch nicht wackeln. Das Nadelbrett liegt rückseitig am Nadelbalken der Nadelmaschine an, an dem es befestigt ist, wodurch die abgebogenen Abschnitte der Nadeln in den Nuten gehalten werden.

Da die Standzeit von Nadeln begrenzt ist, müssen sie von Zeit zu Zeit ausgewechselt werden. Durch das Benadeln und Entnadeln der Nadelbretter verschleißen jedoch die Bohrungen und die Passung in der aus Aluminium bestehenden Grundplatte des Nadelbretts zwischen Nadelschaft und Bohrung wird so ausgeweitet, dass nicht mehr genügend Einspannkräfte vorliegen. Die Nadeln können daher in den Bohrungen wackeln und werden als Folge durch den Stichvorgang verbogen und gegebenenfalls abgebrochen.

Ein weiterer Nachteil derartiger Nadelbretter besteht darin, dass die Bestückung der Nadelbretter mit den Nadeln sehr aufwändig ist und somit ein Austausch eines Nadelbretts bzw. ein Austausch von Nadeln im Nadelbrett immer mit erheblichem Aufwand und hohen Kosten verbunden ist.

Aus GB 399 104 A ist ein Nadelbrett bekannt, das mehrere mit Nadeln bestückte Nadelmodule aufweist. Dabei umfasst jedes Nadelmodul acht Nadeln und ist mittels Schrauben auf Stegen des Nadelbretts fixiert.

Der vorliegenden Erfindung liegt daher die Aufgabe zugrunde, ein Nadelbrett für eine Nadelmaschine zu schaffen, das einfach hergestellt werden kann, eine lange Lebensdauer besitzt, und bei dem ein Austausch defekter Nadeln oder eine Neubestückung des Nadelbretts auf einfache Weise vorgenommen werden kann.

Diese Aufgabe wird durch die Merkmale des Anspruchs 1 und die Merkmale des Anspruchs 13 gelöst.

Erfindungsgemäß weist das Nadelbrett für eine Nadelmaschine eine Grundplatte und eine Mehrzahl von Nadeln auf, die in einem vorbestimmten Muster im Bereich der Grundplatte angeordnet sind und deren Spitzen aus der Grundplatte hervorragen. Dabei weist das Nadelbrett eine Mehrzahl von Nadelmodulen auf, von denen jedes eine Trägerplatte aufweist, die mit einer Mehrzahl von Nadeln ausgestattet ist, in eine Aufnahme der Grundplatte eingesetz und dort zum Verhindern einer Bewegung der Trägerplatte formschlüssig oder reibschlüssig gehalten ist.

Auf diese Weise wird gewährleistet, dass ein Austausch defekter Nadeln auf besonders einfache Weise möglich ist, ganze Nadelbretter schnell und einfach neu bestückt werden können und die Lebensdauer eines Nadelbretts erhöht wird.

Vorzugsweise sind die Aufnahmen als Schlitze in der Grundplatte ausgebildet. Die Schlitzbildung kann durch einen einfachen Bearbeitungsvorgang erfolgen, so dass die Herstellung des Nadelbretts weiter vereinfacht wird.

Um bei hohen Beschleunigungen des Nadelbretts eine Bewegung der Trägerplatten nach unten sicher zu verhindern, können die Trägerplatten vorzugsweise einen vorstehenden Randabschnitt aufweisen, der jeweils auf einem Absatz im Wandbereich der entsprechenden Aufnahme in der Grundplatte aufliegt.

Im Sinne einer gleichmäßigen Auflage ist es vorteilhaft, dass der vorstehende Randabschnitt und der Absatz umlaufend ausgebildet sind.

Zur Verringerung des Gewichts des Nadelbretts und zur Vereinfachung der Herstellung der Nadelmodule sind die Trägerplatten vorzugsweise aus Kunststoff gebildet.

Eine besonders einfache Form der Herstellung erzielt man, wenn die Trägerplatten an die Nadeln angegossen oder angespritzt sind. Alternativ können die Nadeln in Ausnehmungen der vorgefertigten Trägerplatten eingeführt werden.

Um eine Verschiebung der Nadeln innerhalb der Ausnehmungen bzw. Bohrungen vollständig auszuschließen, können die Nadeln vorzugsweise angestauchte oder angewinkelte Köpfe aufweisen. Die Schäfte der Nadeln können auch angeraut sein.

Es sind verschiedenste Anordnungen der Nadeln innerhalb eines Nadelmoduls und ebenso verschiedenste Anordnungen der unterschiedlichen Nadelmodule in der Grundplatte denkbar.

Die Erfindung wird nachfolgend unter Bezugnahme auf in den Zeichnungen dargestellte Ausführungsformen näher erläutert.
- Fig. 1: ist eine schematische Ansicht des Grundaufbaus einer einfachen Nadelmaschine;
- Fig. 2: ist eine Perspektivansicht einer ersten Ausführungsform des erfindungsgemäßen Nadelbretts mit drei mit Nadeln bestückten Nadelmodulen, wobei die Nadelmodule sowohl in einem Zustand vor als auch in einem Zustand nach dem Einsetzen in das Nadelbrett dargestellt sind;
- Fig. 3: ist eine Draufsicht auf das Nadelbrett aus Fig. 2;
- Fig. 4: ist eine Querschnittsansicht des Nadelbretts entlang der Linie A-A aus Fig. 3;
- Fig. 5: ist eine Perspektivansicht einer zweiten Ausführungsform des erfindungsgemäßen Nadelbretts mit drei mit Nadeln bestückten Nadelmodulen, wobei die Nadelmodule sowohl in einem Zustand vor als auch in einem Zustand nach dem Einsetzen in das Nadelbrett dargestellt sind;
- Fig. 6: ist eine Perspektivansicht einer dritten Ausführungsform des erfindungsgemäßen Nadelbretts mit drei mit Nadeln bestückten Nadelmodulen, wobei die Nadelmodule sowohl in einem Zustand vor als auch in einem Zustand nach dem Einsetzen in das Nadelbrett dargestellt sind; und
- Fig. 7: ist eine Perspektivansicht einer vierten Ausführungsform des erfindungsgemäßen Nadelbretts mit mehreren mit Nadeln bestückten Nadelmodulen, wobei manche Nadelmodule sowohl in einem Zustand vor als auch in einem Zustand nach dem Einsetzen in das Nadelbrett dargestellt sind.

In Fig. 1 ist die schematische Struktur einer Nadelmaschine dargestellt. Ein Vlies 2 wird am Einlauf der Nadelmaschine zugeführt und zur Nadelzone gefördert. Im Bereich der Nadelzone ist ein Nadelbalken 4 mit einem daran befestigten Nadelbrett 6 angeordnet, welches mit Nadeln 8 zum Verfestigen des Vlieses bestückt ist. In diesem Bereich wird das zu vernadelnde Vlies 2 zwischen einer Niederhalterplatte 10 und einer Stichplatte 12 geführt. Die Nadeln 8 verdichten das Vlies 2, indem sie in den Vliesstoff mit hoher Frequenz hineingestochen und wieder herausgezogen werden. Dabei treten sie durch Ausnehmungen in der Niederhalterplatte 10 sowie der Stichplatte 12 hindurch. Das entstehende Produkt ist ein verfestigtes Vlies 14. Dem Fachmann sind die unterschiedlichsten Formen von Nadelmaschinen bekannt, darunter auch Doppelnadelmaschinen, bei denen von oben und von unten mittels zweier Nadelbalken genadelt wird, oder Nadelmaschinen, bei denen die Nadelbalken während des Verfestigungsvorgangs in Bewegungsrichtung des Vlieses mitbewegt werden.

Das erfindungsgemäße Nadelbrett 6 ist für jede Art einer Nadelmaschine verwendbar. In Fig. 2 bis 4 ist eine erste bevorzugte Ausführungsform des erfindungsgemäßen Nadelbretts 6 gezeigt.

Das Nadelbrett 6 umfasst eine Grundplatte 16, in die eine Mehrzahl von Aufnahmen 18 geformt ist, welche hier in Form von längs laufenden Schlitzen ausgebildet sind. Die Grundplatte 16 besteht vorzugsweise aus Aluminium, es sind aber auch andere Materialien wie Magnesium usw. möglich. In die Schlitze 18 sind jeweils Nadelmodule 20 eingeführt. Jedes Nadelmodul 20 besitzt eine Trägerplatte 22, die eine Mehrzahl von Ausnehmungen 23 aufweist, in die jeweils eine Nadel 8 eingeführt ist.

In Fig. 2 sind drei Nadelmodule 20 einerseits in einem vom Nadelbrett 6 separierten Zustand und andererseits in einem in das Nadelbrett 6 eingeführten Zustand dargestellt. Zur besseren Veranschaulichung sind drei Schlitze 18 des Nadelbretts 6 im rechten Bereich der Figur unbefüllt dargestellt.

Die Nadelmodule 20 sind in die Schlitze 18 eingeführt und dort formschlüssig gehalten, wobei die Trägerplatte 22 den Schlitz 18 der Grundplatte 16 ausfüllt. Wie insbesondere aus Fig. 4 hervorgeht, kann jeder Schlitz 18 in seinem Wandbereich einen umlaufenden Absatz 24 aufweisen, auf dem im eingeführten Zustand der Trägerplatte 22 ein vorstehender Randabschnitt 26 der Trägerplatte 22 aufliegt. Abhängig von der Beschleunigung des Nadelbretts 6 können der Absatz 24 und der vorstehende Randabschnitt 26 auch weggelassen werden. In diesem Fall wird die notwendige Kraft zum Festhalten der Nadelmodule 20 in der Grundplatte 16 durch Reibschluss erzeugt. Ebenso ist eine konische Verengung der Schlitze 18 in Richtung ihres unteren Randes sowie eine entsprechende Form der Trägerplatten 22 denkbar.

Die Nadeln 8 selbst können abgewinkelte Köpfe (nicht dargestellt) aufweisen, welche beispielsweise in einer entsprechend geformten Nut der Trägerplatte 22 liegen und bündig mit der Außenseite der Trägerplatte 22 abschließen.

Alternativ können die Nadeln 8 lediglich durch die Klemmkräfte der Passung zwischen dem Schaft der Nadeln und der Trägerplatte 22 halten. Ebenso könnte man auch den Kopf jeder Nadel 8 anstauchen, so dass ein Formschluss entsteht. Der Nadelschaft kann jeweils angeraut sein.

Die Bestückung der Nadelmodule 20 mit den Nadeln 8 kann klassisch durch Eindrücken erfolgen, oder die Nadeln können in einem vorbestimmten Muster bereitgestellt werden, um dann die Trägerplatte 22 anzugießen bzw. anzuspritzen.

Um sowohl das Einfügen der Nadeln 8 in die Trägerplatte 22 als auch das Einfügen der Trägerplatten 22 in die Schlitze 18 zu vereinfachen, können Bestückungsautomaten vorgesehen sein, welche diese standardisierten Vorgänge ohne manuellen Aufwand durchführen. Ebenso ist es denkbar, beide Vorgänge in einem Automaten ablaufen zu lassen.

Auch das alternative Angießen bzw. Anspritzen der Trägerplatte 22 aus Kunststoff an die Nadeln 8 kann vorzugsweise automatisch erfolgen.

Im Beispielsfall aus Fig. 2 bis 4 sind drei Nadelmodule 20 zu einer Gruppe angeordnet, wobei jedes Nadelmodul 20 eine Reihe von Nadeln 8 enthält. Es ist aber auch jede andere geometrische Anordnung der Nadeln innerhalb eines Nadelmoduls 20 möglich, und die Anordnung der unterschiedlichen Nadelmodule 20 zueinander kann ebenfalls beliebig variieren.

Im Beispielsfall der Fig. 2 bis 4 sind die Nadeln 8 in der Bewegungsrichtung des Vlieses in Reihen angeordnet. Andere Ausrichtungen zeigen die in Fig. 5 bis 7 dargestellten Ausführungsformen. In Fig. 5 sind die Nadeln 8 in Reihen quer zur Bewegungsrichtung des Vlieses angeordnet, in Fig. 6 schräg dazu. Fig. 7 zeigt keine Anordnung der einzelnen Nadelmodule 20 zu Gruppen, sondern eine versetzte Anordnung der einzelnen Nadelmodule 20 in einem Muster.

Die Schlitze 18 können auch andere Ausrichtungen zeigen, und es kann sogar eine beliebige andere Form von Aufnahmen 18 in der Grundplatte 16 ausgebildet sein. Das Material der Trägerplatte 22 ist vorzugsweise ein harter Kunststoff, der mit Glasfaser verstärkt sein kann. Die Trägerplatten 22 können für den Einbau in ebene Nadelbretter 6 eben ausgebildet sein, oder sie können für den Einbau in gekrümmte Nadelbretter 6 gekrümmt ausgebildet sein. Allerdings ist es auch möglich, ebene Trägerplatten 22 in gekrümmte Nadelbretter 6 einzusetzen, da sich bei der Befestigung des Nadelbretts 6 am Nadelbalken 4 das Nadelbrett 6 geraderichtet.

Durch die erfindungsgemäße modulartige Struktur des Nadelbretts 6 wird der Nutzer in die Lage versetzt, sehr rasch Nadeln 8 im Nadelbrett 6 zu bestücken oder zu wechseln.

## Patentansprüche

1. Nadelbrett für eine Nadelmaschine, mit
einer Grundplatte (16), und
einer Mehrzahl von an der Grundplatte (16) gehaltenen Nadelmodulen (20), von denen jedes eine Trägerplatte (22) aufweist, die mit einer Mehrzahl von Nadeln (8) ausgestattet ist, so dass die Nadeln (8) in einem vorbestimmten Muster im Bereich der Grundplatte (16) angeordnet sind und ihre Spitzen aus der Grundplatte (16) hervorragen,
**dadurch gekennzeichnet, dass**
jedes Nadelmodul (20) in eine Aufnahme (18) der Grundplatte (16) eingesetzt und dort zum Verhindern einer Bewegung der Trägerplatte (22) formschlüssig oder reibschlüssig gehalten ist.

2. Nadelbrett nach Anspruch 1, **dadurch gekennzeichnet, dass** die Aufnahmen (18) als Schlitze in der Grundplatte (16) ausgebildet sind.

3. Nadelbrett nach einem der vorangehenden Ansprüche, **dadurch gekennzeichnet,**
**dass** die Trägerplatten (22) einen vorstehenden Randabschnitt (26) aufweisen, der jeweils auf einem Absatz (24) im Wandbereich der entsprechenden Aufnahme (18) in der Grundplatte (16) aufliegt.

4. Nadelbrett nach Anspruch 3, **dadurch gekennzeichnet, dass** der vorstehende Randabschnitt (26) und der Absatz (24) umlaufend ausgebildet sind.

5. Nadelbrett nach einem der vorangehenden Ansprüche, **dadurch gekennzeichnet,**
**dass** die Trägerplatten (22) aus Kunststoff gebildet sind.

6. Nadelbrett nach Anspruch 5, **dadurch gekennzeichnet, dass** die Trägerplatten (22) an die Nadeln (8) angegossen oder angespritzt sind.

7. Nadelbrett nach einem der vorangehenden Ansprüche, **dadurch gekennzeichnet, dass** die Nadeln (8) einen rauen Nadelschaft aufweisen.

8. Nadelbrett nach einem der vorangehenden Ansprüche, **dadurch gekennzeichnet, dass** die Nadeln (8) angestauchte oder abgewinkelte Köpfe aufweisen.

9. Nadelbrett nach einem der vorangehenden Ansprüche, **dadurch gekennzeichnet, dass** jedes Nadelmodul (20) mindestens eine Reihe von Nadeln (8) aufweist.

10. Nadelbrett nach einem der Ansprüche 1 bis 8, **dadurch gekennzeichnet, dass** die Nadeln (8) in einem Nadelmodul (20) ungleichmäßig angeordnet sind.

11. Nadelbrett nach einem der vorangehenden Ansprüche, **dadurch gekennzeichnet, dass** die einzelnen Nadelmodule (20) in der Grundplatte (16) in Gruppen angeordnet sind.

12. Nadelbrett nach Anspruch 11, **dadurch gekennzeichnet, dass** die einzelnen Gruppen versetzt zueinander angeordnet sind.

13. Verfahren zur Herstellung eines Nadelbretts (6) für eine Nadelmaschine, mit folgenden Schritten:
- Bereitstellen einer Grundplatte (16) mit mehreren Aufnahmen (18);
- Bereitstellen mehrerer Nadelmodule (20), deren Trägerplatte (22) jeweils mit mehreren Nadeln (8) bestückt ist; und
- Einfügen der Nadelmodule (20) in die Aufnahmen (18) der Grundplatte (16) zur formschlüssigen oder reibschlüssigen Halterung der Nadelmodule (20) in den Aufnahmen (18).

14. Verfahren nach Anspruch 13, **dadurch gekennzeichnet, dass** der Schritt des Bereitstellens mehrerer Nadelmodule (20) den Schritt umfasst, mehrere Trägerplatten (22) zu formen, die Ausnehmungen (23) aufweisen, und die Mehrzahl von Nadeln (8) in die Ausnehmungen (23) einzuführen.

15. Verfahren nach Anspruch 13, **dadurch gekennzeichnet, dass** der Schritt des Bereitstellens mehrerer Nadelmodule (20) den Schritt umfasst, die Mehrzahl von Nadeln (8) bereitzustellen und die Trägerplatte (22) aus Kunststoff anzugießen oder anzuspritzen.

## Claims

1. Needle board for a needling machine, comprising:
a base plate (16) and
a plurality of needle modules (20) held on the base plate (16), wherein each needle module comprises a carrier plate (22), which is equipped with a plurality of needles (8) in such a way that the needles (8) are arranged in a predetermined pattern in the region of the base plate (16) and the tips of the needles project from the base plate (16),
**characterised in that**
every needle module (20) is inserted into a receptacle (18) of the base plate (16) and is held therein with an interlocking or frictional fit to prevent movement of the carrier plate (22).

2. Needle board according to claim 1, **characterised in that** the receptacles (18) are formed as slots in the base plate (16).

3. Needle board according to any one of the preceding claims, **characterised in that** the carrier plates (22) comprise a projecting edge portion (26), which in each case lies on a shoulder (24) in the wall region of the corresponding receptacle (18) in the base plate (16).

4. Needle board according to claim 3, **characterised in that** the projecting edge portion (26) and the shoulder (24) are formed peripherally.

5. Needle board according to any one of the preceding claims, **characterised in that** the carrier plates (22) are made of plastics material.

6. Needle board according to claim 5, **characterised in that** the carrier plates (22) are cast or injection-moulded onto the needles (8).

7. Needle board according to any one of the preceding claims, **characterised in that** the needles (8) comprise a rough needle shaft.

8. Needle board according to any one of the preceding claims, **characterised in that** the needles (8) comprise upset or angled heads.

9. Needle board according to any one of the preceding claims, **characterised in that** each needle module (20) comprises at least one row of needles (8).

10. Needle board according to any of one of claims 1 to 8, **characterised in that** the needles (8) are arranged in a non-uniform manner in a needle module (20).

11. Needle board according to any one of the preceding claims, **characterised in that** the needle modules (20) are arranged in groups in the base plate (16).

12. Needle board according to claim 11, **characterised in that** the individual groups are arranged with an offset from one another.

13. Method for the production of a needle board (6) for a needling machine, comprising the following steps:
- providing a base plate (16) with a plurality of receptacles (18);
- providing a plurality of needle modules (20), the carrier plate (22) of each of which is equipped with a plurality of needles (8); and
- inserting the needle modules (20) into the receptacles (18) in the base plate (16) to hold the needle modules (20) in the receptacles (18) with an interlocking or frictional fit.

14. Method according to claim 13, **characterised in that** the step of providing a plurality of needle modules (20) comprises the step of forming a plurality of carrier plates (22) which comprise recesses (23) and inserting the plurality of needles (8) into the recesses (23).

15. Method according to claim 13, **characterised in that** the step of providing a plurality of needle modules (20) comprises the step of providing the plurality of needles (8) and casting or injection-moulding on the carrier plate (22) made of plastics material.

## Revendications

1. Planche à aiguilles pour une aiguilleteuse, comprenant
une plaque de base (16), et
une pluralité de modules d'aiguilles (20) maintenus sur la plaque de base (16), dont chacun présente une plaque support (22) équipée d'une pluralité d'aiguilles (8), de sorte que les aiguilles (8) sont disposées dans un modèle prédéfini dans la zone de la plaque de base (16) et que leurs pointes dépassent de la plaque de base (16),
**caractérisée en ce que**
chaque module d'aiguilles (20) est mis en place dans un logement (18) de la plaque de base (16) et y est maintenu par coopération de forme ou force de frottement pour empêcher un déplacement de la plaque support (22).

2. Planche à aiguilles suivant la revendication 1, **caractérisée en ce que** les logements (18) sont réalisés sous forme de fentes dans la plaque de base (16).

3. Planche à aiguilles suivant l'une des revendications précédentes, **caractérisée en ce que** les plaques supports (22) présentent une section de bordure en saillie (26), qui s'applique à chaque fois sur un épaulement (24) dans la zone de paroi du logement (18) correspondant de la plaque de base (16).

4. Planche à aiguilles suivant la revendication 3, **caractérisée en ce que** la section de bordure en saillie (26) et l'épaulement (24) ont une réalisation périphérique.

5. Planche à aiguilles suivant l'une des revendications précédentes, **caractérisée en ce que** les plaques supports (22) sont formées de matière plastique.

6. Planche à aiguilles suivant la revendication 5, **caractérisée en ce que** les plaques supports (22) sont moulées ou injectées sur les aiguilles (8).

7. Planche à aiguilles suivant l'une des revendications précédentes, **caractérisée en ce que** les aiguilles (8) présentent un talon rugueux.

8. Planche à aiguilles suivant l'une des revendications précédentes, **caractérisée en ce que** les aiguilles (8) présentent des têtes refoulées ou coudées.

9. Planche à aiguilles suivant l'une des revendications précédentes, **caractérisée en ce que** chaque module d'aiguilles (20) présente au moins une rangée d'aiguilles (8) .

10. Planche à aiguilles suivant l'une des revendications 1 à 8, **caractérisée en ce que** les aiguilles (8) ont une disposition irrégulière dans un module d'aiguilles (20).

11. Planche à aiguilles suivant l'une des revendications précédentes, **caractérisée en ce que** les modules d'aiguilles individuels (20) sont disposés en groupes dans la plaque de base (16).

12. Planche à aiguilles suivant la revendication 11,
**caractérisée en ce que** les groupes individuels sont disposés en déport mutuel.

13. Procédé de fabrication d'une planche à aiguilles (6) pour
une aiguilleteuse, comprenant les étapes suivantes :
- préparation d'une plaque de base (16) avec plusieurs logements (18) ;
- préparation de plusieurs modules d'aiguilles (20), dont les plaques supports (22) sont garnies chacune de plusieurs aiguilles (8) ; et
- insertion des modules d'aiguilles (20) dans les logements (18) de la plaque de base (16) pour le maintien par coopération de forme ou force de frottement des modules d'aiguilles (20) dans les logements (18).

14. Procédé suivant la revendication 13, **caractérisé en ce que** l'étape de la préparation de plusieurs modules d'aiguilles (20) comprend l'étape de moulage de plusieurs plaques supports (22), qui présentent des creux (23), et d'introduction de la pluralité d'aiguilles (8) dans les creux (23).

15. Procédé suivant la revendication 13, **caractérisé en ce que** l'étape de la préparation de plusieurs modules d'aiguilles (20) comprend l'étape de préparation de la pluralité d'aiguilles (8) et de moulage ou d'injection de la plaque support (22) en matière plastique.
